# EUROPÄISCHE PATENTSCHRIFT

(11) **EP 2 110 353 B1**
(45) Veröffentlichungstag und Bekanntmachung des Hinweises auf die Patenterteilung: **04.07.2012**
(21) Anmeldenummer: 09156006.0
(22) Anmeldetag: 24.03.2009
(51) Int. Cl.: B65H 16/04, B65C 9/18

(54) **Vorrichtung zum Bearbeiten von Etikettenstreifen**
Device for processing label strips
Dispositif destiné au traitement de bandes d'étiquettes

(30) Priorität: 18.04.2008 DE 102008019580
(43) Veröffentlichungstag der Anmeldung: 21.10.2009
(73) Patentinhaber: Krones AG, 93073 Neutraubling (DE)
(72) Erfinder: Bittner, Willibald, 93326, Abendsberg-Offenstetten (DE); Hafner, Dieter, 93051, Regensburg (DE); Effenberger, Harald, 84069, Schierling (DE)
(74) Vertreter: Bittner, Bernhard

(56) Entgegenhaltungen:
- WO-A1-02/092482
- DE-U1-202004 018 808
- JP-A- 2000 351 493

## Beschreibung

Die vorliegende Erfindung ist auf eine Vorrichtung zum Bearbeiten von Etikettenstreifen gerichtet. Im Stand der Technik ist es üblich, Getränkebehältnisse mit Etiketten zu versehen. Dabei ist es bekannt, diese Etiketten zunächst als Endlosband von Rollen abzuwickeln um sie anschließend zu schneiden und auf die zu etikettierenden Behältnisse anzubringen. Dabei werden Etikettenrollen mit Endlosetikettenstreifen auf ein Spendeaggregat aufgelegt und anschließend wird von der Etikettenrolle der Etikettenstreifen abgewickelt. Unter Vorrichtungen zum Bearbeiten von Etikettenstreifen werden damit jegliche Vorrichtungen verstanden, die auf den Etikettenstreifen einwirken oder diesen auf sonstige Weise behandeln. So werden insbesondere auch unter Transporteinrichtungen für Etikettenstreifen und Vorrichtungen zum Abwickeln von Etikettenstreifen von Etikettenrollen Vorrichtungen zum Bearbeiten von Etikettenstreifen verstanden.

Bei den im Stand der Technik bekannten Abwickelvorrichtungen für Etikettenstreifen hebt der Maschinenbediener die teilweise sehr schweren Etikettenrollen von oben auf das Spendeaggregat und führt dabei einen an dem Aggregat angeordneten Dorn durch eine Öffnung im Zentrum der Etikettenrolle hindurch. Eine solche Vorrichtung gemäß dem Oberbegriff des Anspruchs 1 ist aus DE 20 2004 018 808 U1 bekannt. Damit werden hier die Rollen über einen feststehenden Aufnahmedorn gehoben. Bei dieser Vorgehensweise tritt weiterhin das Problem auf, dass die Etikettenrollen während des Aufhebens auf das Spendeaggregat teleskopartig auseinander fallen können.

Der vorliegenden Erfindung liegt daher die Aufgabe zugrunde, eine Vorrichtung zum Bearbeiten von Etikettenstreifen und insbesondere zum abwickeln von Etikettenstreifen zur Verfügung zu stellen, welche eine einfachere Bestückung mit Etikettenrollen erlaubt. Dies wird erfindungsgemäß durch eine Vorrichtung nach Anspruch 1 erreicht. Vorteilhafte Ausführungsformen und Weiterbildungen sind Gegenstand der Unteransprüche.

Eine erfindungsgemäße Vorrichtung zum Bearbeiten von Etikettenstreifen und insbesondere zum Abwickeln von Etikettenstreifen von Etikettenrollen weist eine Abwickeleinrichtung auf, um die Etikettenstreifen von einer drehbar gegenüber wenigstens einem Teil der Abwickeleinrichtung angeordneten Etikettenstreifenrolle abzuwickeln. Dabei weist die Abwickeleinrichtung eine Auflagefläche auf, auf der die Etikettenstreifenrolle ablegbar ist sowie eine an der Auflagefläche angeordnete Führungseinrichtung, welche durch eine in der Etikettenstreifenrolle angeordnete Öffnung führbar ist, um die Etikettenstreifenrolle bezüglich ihrer Drehachse zu fixieren und bevorzugt auch bezüglich dieser Drehachse drehbar zu lagern.

Erfindungsgemäß ist die Führungseinrichtung von der Auflagefläche lösbar.

Unter einer Fixierung der Etikettenstreifenrolle bezüglich ihrer Drehachse wird verstanden, dass die Etikettenstreifenrolle in ihrer Gesamtheit im Betrieb nicht in der Ebene der Auflagefläche verschoben werden kann sondern lediglich gedreht werden kann.

Durch die Lösbarkeit der Führungseinrichtung von der Auflagefläche wird erreicht, dass beim Auswechseln von Etikettenrollen diese zunächst auf die Auflagefläche geschoben werden können, anschließend zentriert werden und schließlich die Führungseinrichtung durch die Öffnung der Etikettenrolle hindurch in die Auflagefläche eingeschoben wird.

Vorzugsweise ist die Führungseinrichtung von der Auflagefläche ohne die Verwendung von Werkzeug lösbar. Dabei ist es möglich, dass die Führungseinrichtung durch Herausziehen aus der Auflagefläche entfernt werden kann. Weiterhin ist auch die Führungswelle vorzugsweise ohne die Verwendung von Werkzeug in die Auflagefläche einschiebbar bzw. gegenüber der Auflagefläche derart arretierbar, dass sie nicht mehr in der Ebene der Auflagefläche verschiebbar ist.

Bei einer weiteren vorteilhaften Ausführungsform weist die Führungseinrichtung eine stationär angeordnete Führungswelle sowie einen drehbar gegenüber der Führungswelle und außerhalb der Führungswelle angeordneten Umfangskörper auf. Die Führungswelle wird dabei vorzugsweise in der Auflagefläche drehfest angeordnet. Der Umfangskörper ist vorzugsweise mittels Wälzlagern gegenüber der Führungswelle drehbar gelagert. Der Führungskörper wird durch die Öffnung der Etikettenstreifenrolle hindurch geschoben und dreht sich gemeinsam mit der Etikettenstreifenrolle. Weiterhin liegt wenigstens ein Bereich der Etikettenstreifenrolle an der Auflagefläche an. Bei einer weiteren vorteilhaften Ausführungsform weist die Auflagefläche eine Öffnung auf, in welcher ein Bereich der Führungseinrichtung (bevorzugt in einer Längsrichtung L der Führungseinrichtung) einschiebbar ist.

Damit wird die Führungswelle bzw. ein Endabschnitt derselben in eine in der Auflagefläche angeordnete Öffnung eingeschoben, um die Führungswelle gegenüber der Auflagefläche zu befestigen. Dabei wird vorzugsweise die Führungswelle in der Öffnung angeordnet, der oben erwähnte Umfangskörper berührt jedoch die Auflagefläche nicht.

Vorzugsweise weist die Führungswelle einen kegelförmig ausgebildeten Endabschnitt auf. Mit Hilfe dieses kegelförmig oder auch kegelstumpfförmig ausgebildeten Endabschnitts ist es leichter möglich, die Führungswelle in die Öffnung einzuführen. Umgekehrt wäre es jedoch auch möglich, dass um die Öffnung in der Auflagefläche eine kegel- oder trichterförmig ausgebildete Ausnehmung angeordnet ist, um die Führungswelle leichter in die Öffnung der Auflagefläche einführen zu können.

Bei einer weiteren vorteilhaften Ausführungsform weist die Vorrichtung wenigstens eine Bearbeitungseinheit für die Etikettenstreifen auf, wobei diese Bearbeitungseinheit bewegbar gegenüber der Auflagefläche angeordnet ist. Wie oben erwähnt, soll die Etikettenstreifenrolle nicht, wie im Stand der Technik üblich, von oben auf die Auflagefläche gehoben werden, sondern in der Ebene der Auflagefläche in ihre Zielposition verschoben werden. Weil jedoch derartige Vorrichtungen üblicherweise eine Vielzahl von Umbauten aufweisen, ist bei den Vorrichtungen aus dem Stand der Technik nicht ausreichend Platz, um eine Etikettenrolle an ihre Zielposition zu schieben. Daher wird bei dieser besonders bevorzugten Ausführungsform vorgeschlagen, dass die genannte Bearbeitungseinheit bevorzugt in ihrer Gesamtheit bewegbar gegenüber der Auflagefläche ist, um genügend Platz frei zu geben, um eine Etikettenrolle an ihre Zielposition schieben zu können.

Bei einer weiteren vorteilhaften Ausführungsform ist die Bearbeitungseinheit in der Ebene der Auflagefläche schwenkbar. Auf diese Weise wird eine besonders günstige Möglichkeit geschaffen, um die Auflagefläche für ein Einführen der Etikettenstreifenrolle vorzubereiten.

Vorzugsweise ist die Bearbeitungseinheit derart bewegbar, dass in zumindest einer Stellung der Bearbeitungseinheit eine Etikettenstreifenrolle durch eine Bewegung in der Ebene der Auflagefläche von der Auflagefläche vollständig entfernbar oder in die Ebene der Auflagefläche einführbar ist. In anderen Worten ist die Bearbeitungseinheit derart bewegbar, dass der Abstand zwischen benachbart zu dieser Bearbeitungseinheit angeordneten weiteren Bearbeitungseinheiten oder Elementen größer ist als der Durchmesser der Etikettenstreifenrolle.

Mit anderen Worten wird durch die Entfernung der Bearbeitungseinheit in der Umfangsrichtung der Auflagefläche bzw. der Etikettenrolle eine Lücke freigegeben, die wenigstens so groß ist wie der Durchmesser der Etikettenrolle.

Bei einer weiteren vorteilhaften Ausführungsform ist die Bearbeitungseinheit eine Schneide- einheit für Etikettenstreifen. Sobald im Stand der Technik eine Etikettenstreifenrolle leer ist, muss der Betrieb mit einer weiteren Etikettenstreifenrolle fortgesetzt werden. Zu diesem Zweck wird im laufenden Betrieb ein Endabschnitt der ersten Etikettenstreifenrolle mit einem Anfangsabschnitt der nächsten Etikettenstreifenrolle verbunden. Um dies sicher zu bewerkstelligen ist eine Schneideinheit vorgesehen, welche einen möglichst exakten Übergang zwischen den beiden hintereinander folgenden Etikettenstreifenrollen erreicht. Bevorzugt ist diese Schneideinheit bewegbar, da es sich bei dieser Schneideinheit nicht um eine Positionskritische Bearbeitungseinheit handelt die an einer exakten Position justiert werden muss.

Vorteilhaft weist die Vorrichtung eine weitere Abwickeleinrichtung mit einer Auflagefläche auf. Auf diese Weise ist ein kontinuierlicher Etikettierbetrieb möglich, da immer abwechselnd von einer der beiden Abwickeleinrichtungen abgewickelt werden kann. Bei größeren Anlagen wäre es jedoch auch denkbar, mehrere Abwickeleinrichtungen mit entsprechenden Auflageflächen vorzusehen.

Bei einer weiteren vorteilhaften Ausführungsform ist die Bearbeitungseinheit an einem schwenkbar angeordneten Ausleger angeordnet. Um eine neue Etikettenrolle einzuführen wird die Bearbeitungseinheit mit dem Ausleger um dessen Schwenkachse geschwenkt, damit eine Etikettenrolle eingeschoben werden kann.

Die vorliegende Erfindung ist weiterhin auf eine Vorrichtung zum Etikettieren von Behältnissen mit wenigstens einer Vorrichtung zum Bearbeiten von Etikettenstreifen nach wenigstens einem der vorangegangenen Ansprüche sowie einer Etikettiereinrichtung, welche Etiketten auf zu etikettierenden Behältnissen anbringt, gerichtet.

Weitere Vorteile und Ausführungsformen ergeben sich aus den beigefügten Zeichnungen:

Darin zeigen:
- Fig.1: eine Gesamtdarstellung einer erfindungsgemäßen Vorrichtung;
- Fig.2a - 2e: verschiedene Darstellungen einer erfindungsgemäßen Führungseinrichtung;
- Fig.3 und 3b: zwei Ansichten einer erfindungsgemäßen Bearbeitungseinheit;
- Fig.4: eine Darstellung eines Halteelements für erfindungsgemäße Führungseinrichtung.

Fig.1 zeigt eine erfindungsgemäße Vorrichtung zum Bearbeiten von Etikettenstreifen. Diese Vorrichtung weist zwei Auflageflächen 4a, 4b auf, auf welche (nicht gezeigte) Etikettenstreifenrollen aufgelegt werden können, um anschließend von diesen Rollen Etikettenstreifen abzuwickeln. Zur drehbaren Lagerung der Etikettenstreifenrollen gegenüber der stationär angeordneten Auflagefläche dient eine in ihrer Gesamtheit mit 10 bezeichnete Führungseinrichtung, welche in einer Öffnung 22 der Auflageflächen 4a, 4b angeordnet wird. Dabei ist es möglich, die Führungseinrichtung 10 ohne Werkzeuge von der Auflagefläche 4a, 4b zu entfernen und auch wieder in die Auflagefläche einzubauen. Vorzugsweise wird die Führungseinrichtung in ihrer Längsrichtung und senkrecht zu der Auflagefläche 4a, 4b in diese eingeschoben. Vorzugsweise findet keine weitere Arretierung der Führungseinrichtung in der Auflagefläche statt, so dass die Führungseinrichtung durch Herausziehen in ihrer Längsrichtung wieder von der Auflagefläche entfernt werden kann.

Das Bezugszeichen 2a bezieht sich in ihrer Gesamtheit auf die Abwickeleinrichtung für die Etikettenstreifenrollen, welche sich auch aus der Auflagefläche 4a und der Führungseinrichtung 10 zusammensetzt. Das Bezugszeichen 6 zeigt jeweils Puffereinrichtungen, in welchen die Etikettenstreifen gepuffert werden, um für einen Wechsel von einer leeren Rolle auf eine weitere volle Rolle Zeit zu gewinnen. Die Etikettenrolle ist daher insbesondere gegenüber der Auflagefläche 4a bzw. 4b und gegenüber der Führungswelle 12 drehbar.

Das Bezugszeichen 40 bezieht sich auf zwei Bearbeitungseinheiten, wie hier Schneideinrichtungen, welche jeweils um Schwenkachsen y schwenkbar sind. Die in Fig.1 gezeigte rechte Bearbeitungseinheit ist dabei in einem geschlossenen Zustand d.h. hier ist ein Aufschieben der Etikettenrolle nicht möglich. Die links in Fig.1 gezeigte Bearbeitungseinrichtung ist weggeschwenkt, so dass hier eine neue Etikettenrolle entlang des Pfeils P1 in der Ebene der Auflagefläche 4b auf diese Auflagefläche aufgeschoben werden könnte.

Bevorzugt wäre es dabei möglich, die aufzubringende Etikettenrolle auf einer Transportplatte anzuordnen, und mitsamt dieser Transportplatte an die Auflagefläche 4a heranzuführen um sie anschließend von der (nicht gezeigten) Transportplatte auf die Auflagefläche 4a zu schieben. Zu diesem Zweck kann an der Auflagefläche 4a, 4b ein Stützelement 17 vorgesehen sein, mit welchen eine weitere Transportplatte zur Übergabe der Etikettenrolle abgestützt werden kann. Das Bezugszeichen 8 bezieht sich in seiner Gesamtheit auf eine stromabwärts in der Transportrichtung der Etikettenstreifen angeordnete weitere Bearbeitungseinheit für die Etikettenstreifen. Eine zweite Führungseinrichtung 10 für die Etikettenrollen ist ebenfalls in einer Ruheposition neben der Pufferungseinrichtung 6 dargestellt. Die Führungseinrichtung weist einen Umfangskörper 14 auf, der um eine Drehachse X drehbar ist und damit ist auch die Etikettenrolle selbst um diese Drehachse X drehbar. Das Bezugszeichen 24 bezieht sich auf eine in der Auflagefläche 4b angeordnete Öffnung zum Kontrollieren eines Wickelbefüllungszustands der Etikettenstreifenrolle.

Fig.2a zeigt eine erste Ansicht einer erfindungsgemäßen Führungseinrichtung 10. Dabei bezieht sich das Bezugszeichen 14 auf einen Umfangskörper, der gegenüber einer Führungswelle 12 drehbar ist. Das Bezugszeichen 25 bezieht sich auf einen Winkel, der an einer Unterseite der in Fig.1 gezeigten Auflagefläche fest angeordnet ist. An diesem Winkel 25 ist wiederum eine Sensoreinrichtung 28 angeordnet, welche einen Befüllungszustand der Etikettenrolle erfasst. Dabei kann es sich beispielsweise um eine Lichtschrankeneinrichtung 28 handeln, welche detektiert, wenn eine Etikettenrolle leer gelaufen ist. Zu diesem Zweck ist die in Fig.1 gezeigte Öffnung 24 in der Auflagefläche 4a vorgesehen. Die Sensoreinrichtung 28 kann durch diese Öffnung hindurch leuchten und feststellen, ob die Etikettenrolle leer gelaufen ist. Neben optischen Sensoreinrichtungen wäre es jedoch auch möglich, andere Sensoreinrichtungen wie Ultraschallsensoreinrichtungen einzusetzen.

Fig.2b zeigt eine weitere Ansicht der in Fig.2a gezeigten Führungseinrichtung 10. Dabei erkennt man, dass der Winkel 25 mit zwei Schraubeinheiten 15 an der (nicht gezeigten) Auflagefläche angeordnet werden kann. Weiterhin ist erkennbar, dass an einem unteren Endabschnitt 12a der Führungswelle 12 ein trichter- oder kegelstumpfförmiger Bereich 13 vorgesehen ist, um die Führungswelle 12 in die in Fig.1 gezeigte Öffnung 22 einschieben zu können. Das Bezugszeichen 16 bezieht sich auf einen Begrenzungsring, der die Etikettenrolle (nicht gezeigt) nach oben hin begrenzt. Mittels eines Griffs 18 kann die Führungseinrichtung 10 von der Auflagefläche und auch dem Winkel 25 durch Herausziehen in der Richtung L entfernt werden.

Fig.2c zeigt eine perspektivische Darstellung der erfindungsgemäßen Führungseinrichtung 10. Man erkennt hier, dass der Winkel einen Schlitz 21 und einen Schlitz 23 aufweist. Durch diese beiden Schlitze ist es möglich, den Winkel 25 in Richtung des Pfeils P2 zu verschieben. Auf diese Weise ist es möglich, auch die Sensoreinrichtung 28 auf unterschiedliche Etikettenrollen einzustellen.

Die Figuren 2d und 2e zeigen weitere Darstellungen lediglich der Führungseinrichtung 10. In Fig.2e ist erkennbar, dass der Umfangskörper 14 mittels Lagereinrichtungen 11 drehbar um die Führungswelle 12 gelagert ist. Diese Lagereinrichtungen 11 stützen dabei den Umfangskörper 14 auch in der Längsrichtung L ab. Der Griff 18 ist mit Hilfe eines Klebemittels am oberen Endabschnitt 12b der Führungswelle 12 befestigt.

Fig.3a zeigt eine erste Ansicht einer Bearbeitungseinrichtung 40. Diese Bearbeitungseinrichtung weist einen Ausleger 44 auf, mit dessen Hilfe sie gegenüber einer Schwenkachse y schwenkbar angeordnet ist. Die Schwenkachse steht dabei senkrecht zu der in Fig. 1 gezeigten Auflagefläche. Das Bezugszeichen 46 bezeichnet eine Steuerleitung für die Bearbeitungseinrichtung 40. Es ist beispielsweise möglich, dass die Reaktion auf ein Ausgangssignal der Sensoreinrichtung 28 an die als Schneideeinrichtung ausgeführte Bearbeitungseinrichtung 40 der Befehl ausgegeben wird, einen Etikettenstreifen zu schneiden.

Das Bezugszeichen 45 kennzeichnet einen Träger, der bevorzugt an der Vorrichtung 1 fest angeordnet ist, um die Bearbeitungseinheit 40 schwenkbar zu lagern. Fig.3b zeigt eine weitere Ansicht der Bearbeitungseinheit 40.

In Fig. 4 bezieht sich das Bezugszeichen 50 auf eine Halteplatte, die wie in Fig.1 gezeigt, an einem Außenumfang der Auflageflächen 4a, 4b anordenbar ist, um in einer Öffnung 51 diese Halteanordnung die Führungseinrichtung 10 ablegen zu können.

## Patentansprüche

1. Vorrichtung (1) zum Bearbeiten von Etikettenstreifen mit einer Abwickeleinrichtung (2a, 2b), um die Etikettenstreifen von einer drehbar gegenüber einem Teil der Abwickeleinrichtung (2a, 2b) angeordneten Etikettenstreifenrolle abzuwickeln, wobei die Abwickeleinrichtung eine Auflagefläche (4a, 4b) aufweist, auf der die Etikettenstreifenrolle ablegbar ist sowie eine an der Auflagefläche (4a, 4b) vorgesehene Führungseinrichtung (10), welche durch eine in der Etikettenstreifenrolle angeordnete Öffnung führbar ist, um die Etikettenstreifenrolle bezüglich ihrer Drehachse (X) zu fixieren, **dadurch gekennzeichnet, dass** die Führungseinrichtung (10) von der Auflagefläche (4) lösbar ist.

2. Vorrichtung (1) nach Anspruch 1, **dadurch gekennzeichnet, dass** die Führungswelle (10) von der Auflagefläche ohne die Verwendung von Werkzeug lösbar ist.

3. Vorrichtung (1) nach wenigstens einem der vorangegangenen Ansprüche, **dadurch gekennzeichnet, dass** die Führungseinrichtung (10) eine stationär angeordnete Führungswelle (12) sowie einen drehbar gegenüber der Führungswelle (12) und außerhalb der Führungswelle angeordneten Umfangskörper (14) aufweist.

4. Vorrichtung (1) nach wenigstens einem der vorangegangen Ansprüche, **dadurch gekennzeichnet, dass** die Auflagefläche (4a, 4b) eine Öffnung (22) aufweist, in welche ein Bereich der Führungseinrichtung (10) in einer Längsrichtung (L) der Führungseinrichtung (10) einschiebbar ist.

5. Vorrichtung (1) nach Anspruch 3, **dadurch gekennzeichnet, dass** die Auflagefläche eine Öffnung (22) aufweist, in welche ein Bereich der Führungswelle (12) einführbar ist.

6. Vorrichtung (1) nach Anspruch 3, **dadurch gekennzeichnet, dass** die Führungswelle (12) einen kegelförmig ausgebildeten Endabschnitt (13) aufweist.

7. Vorrichtung (1) nach wenigstens einem der vorangegangenen Ansprüche, **dadurch gekennzeichnet, dass** die Vorrichtung (1) wenigstens eine Bearbeitungseinheit (40) für die Etikettenstreifen aufweist, wobei diese Bearbeitungseinheit (40) bewegbar gegenüber der Auflagefläche (4) angeordnet ist.

8. Vorrichtung (1) nach Anspruch 7, **dadurch gekennzeichnet, dass** die Bearbeitungseinheit (40) in der Ebene der Auflagefläche (4) schwenkbar ist.

9. Vorrichtung (1) nach wenigstens einem der vorangegangenen Ansprüche 7 - 8, **dadurch gekennzeichnet, dass** die Bearbeitungseinheit (40) derart bewegbar ist, dass in zumindest einer Schwenkstellung der Bearbeitungseinheit (40) eine Etikettenstreifenrolle durch eine Bewegung in der Ebene der Auflagefläche von der Auflagefläche entfernbar ist.

10. Vorrichtung (1) nach wenigstens einem der vorangegangenen Ansprüche 7 - 9, **dadurch gekennzeichnet, dass** die Bearbeitungseinheit (40) eine Schneideeinheit (40) für Etikettenstreifen ist.

11. Vorrichtung (1) nach wenigstens einem der vorangegangenen Ansprüche, **dadurch gekennzeichnet, dass** die Vorrichtung (1) eine weitere Abwickeleinrichtung (2b) mit einer Auflagefläche (4b) aufweist.

12. Vorrichtung (1) nach einem der Ansprüche 7 bis 10 **dadurch gekennzeichnet, dass** die Bearbeitungseinheit (40) an einem schwenkbar angeordneten Ausleger (44) angeordnet ist.

13. Vorrichtung zum Etikettieren von Behältnissen mit wenigstens einer Vorrichtung (1) zum Bearbeiten von Etikettenstreifen nach wenigstens einem der vorangegangenen Ansprüche sowie einer Etikettiereinrichtung, welche Etiketten auf zu etikettierenden Behältnissen anbringt.

## Claims

1. An apparatus (1) for processing label strips with an unwinding device (2a, 2b) in order to unwind the label strips from a roll of label strips arranged so as to be rotatable with respect to part of the unwinding device (2a, 2b), wherein the unwinding device has an abutment face (4a, 4b) on which the roll of label strips is capable of being set down as well as a guide device (10) which is provided on the abutment face (4a, 4b) and which is capable of being guided through an opening provided in the roll of label strips in order to fix the roll of label strips with respect to its axis of rotation (X), **characterized in that** the guide device (10) is capable of being released from the abutment face (4).

2. An apparatus (1) according to claim 1, **characterized in that** the guide shaft (10) is capable of being released from the abutment face without the use of [a] tool.

3. An apparatus (1) according to at least one of the preceding claims, **characterized in that** the guide device (10) has a guide shaft (12) arranged so as to be stationary and a peripheral body (14) arranged so as to be rotatable with respect to the guide shaft (12) and arranged outside the guide shaft.

4. An apparatus (1) according to at least one of the preceding claims, **characterized in that** the abutment face (4a, 4b) has an opening (22) in which a region of the guide device (10) is capable of being inserted in a longitudinal direction (L) of the guide device (10).

5. An apparatus (1) according to claim 3, **characterized in that** the abutment face has an opening (22) into which a region of the guide shaft (12) is capable of being introduced.

6. An apparatus (1) according to claim 3, **characterized in that** the guide shaft (12) has an end portion (13) formed with a taper.

7. An apparatus (1) according to at least one of the preceding claims, **characterized in that** the apparatus (1) has at least one processing unit (40) for the label strips, wherein this processing unit (40) is arranged so as to be movable with respect to the abutment face (4).

8. An apparatus (1) according to claim 7, **characterized in that** the processing unit (40) is pivotable in the plane of the abutment face (4).

9. An apparatus (1) according to at least one of the preceding claims 7 to 8, **characterized in that** the processing unit (40) is movable in such a way that in at least one pivot position of the processing unit (40) a roll of label strips is capable of being removed from the abutment face by a movement in the plane of the abutment face.

10. An apparatus (1) according to at least one of the preceding claims 7 to 9, **characterized in that** the processing unit (40) is a cutting unit (40) for label strips.

11. An apparatus (1) according to at least one of the preceding claims, **characterized in that** the apparatus (1) has a further unwinding device (2b) with an abutment face (4b).

12. An apparatus (1) according to any one of the preceding claims 7 to 10, **characterized in that** the processing unit (40) is arranged on an arm (44) arranged so as to be pivotable.

13. An apparatus for the labelling of containers with at least one apparatus (1) for processing label strips according to at least one of the preceding claims as well as a labelling device which applies labels to containers to be labelled.

## Revendications

1. Dispositif (1) de traitement de bandes d'étiquettes, comportant un dispositif de déroulement (2a, 2b) destiné à dérouler les bandes d'étiquettes d'un rouleau de bande d'étiquettes disposé de manière à être rotatif par rapport à une partie du dispositif de déroulement (2a, 2b), le dispositif de déroulement présentant une surface de pose (4a, 4b) sur laquelle le rouleau de bande d'étiquettes peut être mis en place ainsi qu'un dispositif de guidage (10) prévu sur la surface de pose (4a, 4b) et qui peut être passé dans une ouverture ménagée dans le rouleau de bande d'étiquettes pour fixer le rouleau de bande d'étiquettes par rapport à son axe de rotation (X), **caractérisé en ce que** le dispositif de guidage (10) peut être retiré de la surface de pose (4).

2. Dispositif (1) selon la revendication 1, **caractérisé en ce que** l'arbre de guidage (10) peut être retiré de la surface de pose sans utiliser d'outil.

3. Dispositif (1) selon au moins une des revendications précédentes, **caractérisé en ce que** le dispositif de guidage (10) comporte un arbre de guidage (12) fixement disposé ainsi qu'un corps périphérique (14) disposé de manière à être rotatif par rapport à l'arbre de guidage (12) à l'extérieur de l'arbre de guidage.

4. Dispositif (1) selon au moins une des revendications précédentes, **caractérisé en ce que** la surface de pose (4a, 4b) présente une ouverture (22) où une partie du dispositif de guidage (10) est insérable dans une direction longitudinale (L) du dispositif de guidage (10).

5. Dispositif (1) selon la revendication 3, **caractérisé en ce que** la surface de pose présente une ouverture (22) où peut être introduite une partie de l'arbre de guidage (12).

6. Dispositif (1) selon la revendication 3, **caractérisé en ce que** l'arbre de guidage (12) présente une partie d'extrémité (13) réalisée en forme de cône.

7. Dispositif (1) selon au moins une des revendications précédentes, **caractérisé en ce que** le dispositif (1) comporte au moins une unité de traitement (40) pour les bandes d'étiquettes, ladite unité de traitement (40) étant disposée de manière à être déplaçable par rapport à la surface de pose (4).

8. Dispositif (1) selon la revendication 7, **caractérisé en ce que** l'unité de traitement (40) est pivotante sur le plan de la surface de pose (4).

9. Dispositif (1) selon au moins une des revendications 7 et 8, **caractérisé en ce que** l'unité de traitement (40) est déplaçable de telle manière que, dans au moins une position de pivotement de l'unité de traitement (40), un rouleau de bande d'étiquettes peut être retiré de la surface de pose par un déplacement sur le plan de la surface de pose.

10. Dispositif (1) selon au moins une des revendications 7 à 9, **caractérisé en ce que** l'unité de traitement (40) est une unité de découpe (40) pour les bandes d'étiquettes.

11. Dispositif (1) selon au moins une des revendications précédentes, **caractérisé en ce que** ledit dispositif (1) comporte un autre dispositif de déroulement (2b) avec une surface de pose (4b).

12. Dispositif (1) selon une des revendications 7 à 10, **caractérisé en ce que** l'unité de traitement (40) est disposée sur une console (44) pivotante.

13. Dispositif d'étiquetage de récipients, avec au moins un dispositif (1) de traitement de bandes d'étiquettes selon au moins une des revendications précédentes ainsi qu'un dispositif d'étiquetage appliquant des étiquettes sur des récipients à étiqueter.
